# EUROPÄISCHE PATENTSCHRIFT

(11) **EP 1 699 971 B1**
(45) Veröffentlichungstag und Bekanntmachung des Hinweises auf die Patenterteilung: **03.03.2010**
(21) Anmeldenummer: 04805026.4
(22) Anmeldetag: 23.12.2004
(51) Int. Cl.: D06F 58/28

(54) **VERFAHREN UND VORRICHTUNG ZUM TROCKEN VON WÄSCHE**
METHOD AND DEVICE FOR DRYING CLOTHES
PROCEDE ET DISPOSITIF POUR SECHER DU LINGE

(30) Priorität: 23.12.2003 DE 10360867
(43) Veröffentlichungstag der Anmeldung: 13.09.2006
(73) Patentinhaber: BSH Bosch und Siemens Hausgeräte GmbH, 81739 München (DE)
(72) Erfinder: MEERPOHL, Hansjörg, 10555 Berlin (DE); VOLKERS, Henrik, 16761 Hennigdorf (DE)
(86) Internationale Anmeldenummer: PCT/EP2004/053699
(87) Internationale Veröffentlichungsnummer: WO 2005/064071

(56) Entgegenhaltungen:
- EP-A- 0 893 533
- EP-A- 1 167 615
- EP-A- 1 321 562
- GB-A- 2 079 911
- US-A- 3 398 462
- US-A- 4 738 034
- US-A- 5 454 171

## Beschreibung

Die vorliegende Erfindung betrifft ein Verfahren und eine Vorrichtung zum Trocknen von Wäsche in einer Vorrichtung mit einer drehbaren Trommel zum Bewegen der Wäsche, mit einer sich an ein Trocknungsprogramm anschließenden Knitterschutzphase, bei der die Wäsche zeitweise bewegt und zeitweise nicht bewegt wird.

Ein solches Verfahren und eine solche Vorrichtung gehen hervor aus der GB 2 079 911 A.

Beim Trocknen von Wäsche mit einem Wäschetrockner, der eine drehbare Trommel zur Aufnahme der Wäsche hat, wird am Ende eines Trocknungsprogramms bzw. einer Trocknungsphase eine Knitterschutzphase angefügt. Ein Trocknungsprogramm hat üblicherweise anfänglich eine sogenannte Aufheizphase, eine sich daran anschließende eigentliche Trocknungsphase und eine sich daran anschließende Abkühlphase. Während all dieser zu einem Trocknungsprogramm gehörenden Phasen wird die Trommel üblicherweise ständig gedreht. Dies gilt auch während der Abkühlphase, bei der lediglich die Heizung abgeschaltet ist. Wird am Ende eines Trocknungsprogramms die getrocknete Wäsche nicht sofort aus der Trommel genommen, so können sich Knitter in die Wäsche fixieren. Um dies zu verhindern, wird während einer sich anschließenden Knitterschutzphase entweder kontinuierlich die Trommel weitergedreht oder die Trommel intermittierend gedreht.

Durch das ständige Drehen der Trommel oder durch das intermittierende Drehen der Trommel während der Knitterschutzphase wird die in der Trommel befindliche Wäsche immer wieder aufgelockert, so dass sich keine Knitter in der Wäsche fixieren können. Das intermittierende Drehen der Trommel erfolgt üblicherweise nach einem festen Muster, wie bspw. zwei Minuten Trommelstillstand und daran anschließen fünfzehn Sekunden Trommeldrehen. Dieses Intermittieren dauert entweder bis zum Ende der Knitterschutzphase, die bis zu drei oder fünf Stunden dauern kann oder bis zu dem Zeitpunkt, an dem die Wäsche aus der Trommel entnommen wird. Nachteilig an dieser Knitterschutzphase ist die Tatsache, dass die Wäsche durch die Trommelbewegung einer weiteren Belastung ausgesetzt wird. Durch das ständige Ein- und Ausschalten wird weiterhin der Antriebsmotor und die Schaltelemente zum Ein- und Ausschalten des Antriebsmotors belastet.

Aus der GB 2 079 911 A geht ein Verfahren zum Trocknen von Wäsche in einer Vorrichtung mit einer drehbaren Trommel zum Bewegen der Wäsche, mit einer sich an ein Trocknungsprogramm anschließenden Knitterschutzphase, bei der die Wäsche zeitweise bewegt und zeitweise nicht bewegt wird. Die Knitterschutzphase setzt ein, nachdem die Wäsche wie gewünscht getrocknet und abgekühlt wurde. Sie dauert bis zu einer Stunde lang, und während ihrer Dauer wird der Motor, der die Trommel antreibt, pro Minute einmal kurz eingeschaltet, um die Wäsche zu bewegen und dem Entstehen von Knittern vorzubeugen.

Aus dem US-Patent 5,454,171 geht ein Verfahren zum Trocknen und anschließenden Abkühlen von Wäsche in einem Wäschetrockner hervor, der eine drehbare Trommel aufweist, welche die Wäsche aufnimmt. Beim Abkühlen wird die Trommel diskontinuierlich gedreht, wobei auf eine Ruhephase von 5 Minuten eine Drehphase von 10 Sekunden folgt. Zugleich wird eine Temperatur der Wäsche gemessen, und das Abkühlen wird beendet, wenn die Temperatur eine für das Entstehen von Knittern für notwendig erachtete Grenztemperatur unterschreitet.

Aus der EP 1 321 562 A2 gehen ein Verfahren und eine Vorrichtung zum Trocknen von Textilien hervor. Beim Trocknen der Textilien werden bei verringertem Feuchtigkeitsgehalt die Temperatur der Trockenluft und/oder die Intensität der Textilienbewegung verringert, um ein Einlaufen der Textilien zu verhindern. Ein Verringern der Intensität der Textilienbewegung erfolgt dabei bevorzugt nur bis zu einem unteren Minimalwert.

Die Aufgabe der vorliegenden Erfindung ist es, ein Verfahren und eine Vorrichtung zum Trocknen von Wäsche zur Verfügung zu stellen, die eine Knitterschutzphase hat, bei der die Wäsche und auch die Bauteile der Vorrichtung geschont wird, und bei der die Knitterbildung optimal vermieden wird und der Energieverbrauch gesenkt wird.

Diese Aufgabe wird bzgl. des Verfahrens jeweils durch die Merkmale des Patentanspruchs 1, 2, 3 oder 4 gelöst. Diese Aufgabe wird bzgl. der Vorrichtung durch die Merkmale des Patentanspruchs 13 gelöst. Vorteilhafte Ausgestaltungen und Weiterbildungen der Erfindung ergeben sich aus den Unteransprüchen.

Bei einem Verfahren zum Trocknen von Wäsche in einer Vorrichtung mit einer drehbaren Trommel zum Bewegen der Wäsche schließt sich an ein Trocknungsprogramm eine Knitterschutzphase, bei der die Wäsche zeitweise bewegt und zeitweise nicht bewegt wird.

Indem im Verlauf der Knitterschutzphase die Bewegung der Wäsche mit fortschreitender Zeit abnimmt, oder indem die Bewegung der Wäsche während der Knitterschutzphase mit Abnehmen der Temperatur der Wäsche und/oder mit Abnehmen der Restfeuchte der Wäsche abnimmt, oder indem die Bewegung der Wäsche während der Knitterschutzphase abhängig vom vorgewählten Trocknungsprogramm und/oder vom vorgewählten Trocknungsgrad und/oder der vorgewählten Wäscheart erfolgt, oder indem die Bewegung der Wäsche während der Knitterschutzphase abhängig von der durch einen Benutzer voreingestellten Wäschemenge und/oder der durch die Vorrichtung ermittelten Wäschemenge erfolgt, wird erreicht, dass die Wäsche während der Knitterschutzphase nur soviel bewegt wird, um eine Knitterbildung zu vermeiden. Dadurch wird die Wäsche während der Knitterschutzphase nur minimal bewegt bzw. aufgelockert und somit sehr schonend behandelt, wobei Knitterbildung optimal vermieden werden kann. Weiterhin wird der Motor zum Drehen der Trommel weniger häufig ein- und ausgeschaltet, insbesondere gegen Ende der Knitterschutzphase wird die Einschaltzeit der Trommelbewegung stark verringert, so dass die Bauteile zur Trommelbewegung, wie Motor, Relais zum Ein- und Ausschalten des Motors und Trommellagerung weniger beansprucht werden und damit die Lebensdauer und die Zuverlässigkeit der Vorrichtung erhöht wird. Weiterhin wird Energie gespart, da sich die Einschaltdauer der Trommelbewegung während und im Verlauf der Knitterschutzphase insgesamt stark verkürzt.

Da zu Beginn der Knitterschutzphase die Wäschetemperatur und auch die Restfeuchte noch erhöht ist, ist zu Beginn der Knitterschutzphase die Gefahr der Fixierung von Knittern in der Wäsche höher als gegen Ende der Knitterschutzphase, so dass zu Beginn der Knitterschutzphase zur optimalen Vermeidung von Knitterbildung in der Wäsche ein höherer Bewegungsanteil der Wäsche erforderlich ist als gegen Ende der Knitterschutzphase. Weiterhin kann der Bewegungsanteil optimal an das vorgewählte Trocknungsprogramm oder an den vorgewählten Trocknungsgrad oder die vorgewählte Wäscheart angepasst werden. Beispielsweise benötigt ein Trocknungsprogramm "Bügelfeucht" insgesamt einen etwa höheren Bewegungsanteil als ein Trocknungsprogramm "Schranktrocken" oder "Sehr Trocken". Weiterhin kann der Bewegungsanteil optimal an die in der Trommel befindliche Wäschemenge angepasst werden. Für jeden Betriebszustand kann daher der Bewegungsanteil der Wäsche derart minimiert werden, so dass die Wäsche und die Bauteile der Vorrichtung geschont werden und der Energieverbrauch reduziert wird.

In einer vorteilhaften Ausführung werden daher zum Erreichen dieser Ziele die Bewegung der Wäsche während der Knitterschutzphase in Abhängigkeit von Messgrößen und Parametern durchgeführt, die in vorausgehenden Phasen eines Trocknungsprogramms und/oder während der Knitterschutzphase erfasst werden.

Hierbei können auch Messgrößen und Parameter berücksichtigt werden, die während einer Aufheizphase zu Beginn eines Trocknungsprogramms und/oder während einer Abkühlphase zum Schluss eines Trocknungsprogramms erfasst werden.

In einer vorteilhaften Ausführung können daher zum Erreichen der vorstehenden Ziele als Messgrößen und als Parameter die Wäschemenge, die Aufheizdauer, die Wäschefeuchtigkeit, der Wäschefeuchtigkeitsverlauf, der Wäscheleitwert, der Verlauf des Wäscheleitwerts, der Feuchtigkeitsgehalt, der Feuchtigkeitsverlauf, die Temperatur der Wäsche, der Temperaturverlauf der Wäsche, die Temperatur der Trocknungsluft, der Temperaturverlauf der Trocknungsluft in der Trommel des Wäschetrockners, der Vergleich von Feuchtigkeitsgehalt, Feuchtigkeitsverlauf, Temperatur der Trocknungsluft oder Temperaturverlauf der Trocknungsluft in der Trommel des Wäschetrockners zwischen Eintritt in die Trommel und Austritt aus der Trommel, oder die Zeitdauer bis zum Erreichen eines Trocknungsziels verwendet werden.

Hierzu hat die drehbar Trommel während der Knitterschutzphase Drehbewegungszeitabschnitte und Stillstandszeitabschnitte. Während der Drehbewegungszeitabschnitte der Trommel kann die Trommel in eine Drehrichtung gedreht werden und/oder reversierend in unterschiedliche Drehrichtungen gedreht werden. Die Dauer einer Knitterschutzphase beträgt bevorzugt ein bis fünf Stunden.

In einer bevorzugten Ausführung ist die Dauer der Knitterschutzphase in vier Zeitabschnitte unterteilt, wobei in einem ersten Zeitabschnitt die Bewegungsanteile zwischen 20% und 90% und in einem zweiten Zeitabschnitt die Bewegungsanteile zwischen 10% und 70% liegen und in einem dritten Bewegungsabschnitt die Bewegungsanteile zwischen 1 % und 60% liegen und in einem vierten Zeitabschnitt die Bewegungsanteile zwischen 1 % und 30% liegen.

Eine Vorrichtung zum Trocknen von Wäsche hat eine drehbare Trommel zum Bewegen der Wäsche und eine Steuerungseinrichtung, die in der Lage ist, die vorstehend dargelegten Verfahrensschritte und Verfahrensabläufe durchzuführen. Dazu hat die Vorrichtung eine Steuerungseinrichtung mit einer Eingabeeinrichtung und einem Zeitglied. Weiterhin hat die Vorrichtung Sensoreinrichtungen zum Erfassen von Messgrößen und Parametern, die der Steuerungseinrichtung zugeführt werden und in der Steuerungseinrichtung gemäß den vorstehenden Verfahrensabläufen verarbeitet werden.

Weiterhin hat die Vorrichtung zum Trocknen von Wäsche eine Heizung zum Heizen der Trocknungsluft, einen Motor zum Antreiben der Trommel und ein Gebläse zum Fördern der Trocknungsluft.

Weitere Einzelheiten, Merkmale und Vorteile der Erfindung ergeben sich aus der nachstehenden Beschreibung eines Ausführungsbeispiels einer erfindungsgemäßen Vorrichtung zum Trocknen von Wäsche, die in der Lage ist, die vorstehenden Verfahrensschritte und Verfahrensabläufe durchzuführen, unter Bezugnahme auf die Zeichnungen.

Darin zeigen:

Figur 1 eine Vorrichtung zum Trocknen von Wäsche.

Gemäß Figur 1 hat eine Vorrichtung zum Trocknen von Wäsche ein Gehäuse 1, in der eine Trommel 2 drehbar gelagert ist, eine Beschickungstür 3, ein vorderes Lagerschild 4, einen Zufuhrkanal 5 für Trocknungsluft, in der eine Heizeinrichtung 6 angeordnet ist, einen Auslasskanal 7 für Trocknungsluft, in dem ein Gebläse 8 angeordnet ist und einen Motor 9, der über einen Riemen 10 die Trommel 2 antreibt. Weiterhin ist eine Steuerungseinrichtung 11 vorgesehen, die eine Eingabeeinrichtung 12 und eine Zeitglied 13 umfasst. Ein erster Temperaturfühler 14 ist im Zuluftkanal 5 benachbart zum Eintritt in die Trommel 2 angeordnet, ein zweiter Temperaturfühler 15 ist im Auslasskanal 7 benachbart zur Trommel 2 angeordnet. Am vorderen Lagerschild 4 sind zwei Elektroden 16 zum Erfassen des Leitwerts der Wäsche und oder der Trocknungsluft angeordnet. Der erste Temperaturfühler 14, der zweite Temperaturfühler 15 und die Elektroden sind mit der Steuerungseinrichtung 11 verbunden, die in der Lage ist, die Signale von den Sensoren und der Eingabeeinrichtung 12 zu verarbeiten. Die vorstehend dargestellte Vorrichtung zum Trocknen von Wäsche kann als Ablufttrockner oder als Kondensationstrockner ausgebildet sein.

Die gemäß Figur 1 dargestellte Vorrichtung zum Trocknen von Wäsche kann mit weiteren Sensoren, wie bspw. einem Wäschetemperaturfühler oder dergleichen versehen sein, die erforderlich sind, um die nachstehend dargelegten Verfahrensabläufe und Verfahrensschritte durchzuführen.

Mit der vorstehend dargelegten Vorrichtung zum Trocknen von Wäsche können nachstehend erläuterte Verfahrensabläufe und Verfahrensschritte durchgeführt werden.

Indem im Verlauf der Knitterschutzphase die Bewegung der Wäsche mit fortschreitender Zeit abnimmt, oder indem die Bewegung der Wäsche während der Knitterschutzphase mit Abnehmen der Temperatur der Wäsche und/oder mit Abnehmen der Restfeuchte der Wäsche abnimmt, oder indem die Bewegung der Wäsche während der Knitterschutzphase abhängig vom vorgewählten Trocknungsprogramm und/oder vom vorgewählten Trocknungsgrad und/oder der vorgewählten Wäscheart erfolgt, oder indem die Bewegung der Wäsche während der Knittersdutzphase abhängig von der durch einen Benutzer voreingestellten Wäschemenge und/oder der durch die Vorrichtung ermittelten Wäschemenge erfolgt, wird erreicht, dass die Wäsche während der Knitterschutzphase nur soviel bewegt, um eine Knitterbildung zu vermeiden. Dadurch wird die Wäsche während der Knitterschutzphase nur minimal bewegt bzw. aufgelockert und somit sehr schonend behandelt, wobei Knitterbildung optimal vermieden werden kann. Weiterhin wird der Motor zum Drehen der Trommel weniger häufig ein- und aufgeschaltet, insbesondere gegen Ende der Knitterschutzphase wird die Einschaltzeit der Trommelbewegung stark verringert, so dass die Bauteile zur Trommelbewegung, wie Motor, Relais zum Ein- und Ausschalten des Motors und Trommellagerung weniger beansprucht werden und damit die Lebensdauer und die Zuverlässigkeit der Vorrichtung erhöht wird. Weiterhin wird Energie gespart, da sich die Einschaltdauer der Trommelbewegung während und im Verlauf der Knitterschutzphase insgesamt stark verkürzt.

Da zu Beginn der Knitterschutzphase die Wäschetemperatur und auch die Restfeuchte noch erhöht ist, ist zu Beginn der Knitterschatzphase die Gefahr der Fixierung von Knittern in der Wäsche höher als gegen Ende der Knitterschutzphase, so dass zu Beginn der Knitterschutzphase zur optimalen Vermeidung von Knitterbildung in der Wäsche ein höherer Bewegungsanteil der Wäsche erforderlich ist als gegen Ende der Knittersdutzphase. Weiterhin kann der Bewegungsanteil optimal an das vorgewählte Trocknungsprogramm oder an den vorgewählten Trocknungsgrad oder die vorgewählte Wäscheart angepasst werden. Beispielsweise benötigt ein Trocknungsprogramm "Bügelfeucht" insgesamt einen etwa höheren Bewegungsanteil als ein Trocknungsprogramm "Schranktrocken" oder "Sehr Trocken". Weiterhin kann der Bewegungsanteil optimal an die in der Trommel befindliche Wäschemenge angepasst werden. Für jeden Betriebszustand kann daher der Bewegungsanteil der Wäsche derart minimiert werden, so dass die Wäsche und die Bauteile der Vorrichtung geschont werden und der Energieverbrauch reduziert wird.

Daher kann zum Erreichen dieser Ziele die Bewegung der Wäsche während der Knitterschutzphase in Abhängigkeit von Messgrößen und Parametern durchgeführt werden, die in vorausgehenden Phasen eines Trocknungsprogramms und/oder während der Knitterschitzphase erfasst werden.

Hierbei können auch Messgrößen und Parameter berücksichtigt werden, die während einer Aufheizphase zu Beginn eines Trocknungsprogramms und/oder während einer Abkühlphase zum Schluss eines Trocknungsprogramms erfasst werden.

Zum Erreichen der vorstehenden Ziele können als Messgrößen und als Parameter insbesondere die Wäschemasse und/oder die Aufheizdauer und/oder die Wäschefeuchtigkeit und/oder der Wäschefeuchtigkeitsverlauf und/oder Wäscheleitwert und/oder der Verlauf des Wäscheleitwerts und/oder der Feuchtigkeitsgehalt und/oder der Feuchtigkeitsverlauf und/oder die Temperatur der Wäsche und/oder der Temperaturverlauf der Wäsche und/oder der Temperatur der Trocknungsluft und/oder der Temperaturverlauf der Trocknungsluft in der Trommel des Wäschetrockners und/oder der Vergleich von Feuchtigkeitsgehalt und/oder Feuchtigkeitsverlauf und/oder der Temperatur der Trocknungsluft und/oder der Temperaturverlauf der Trocknungsluft in der Trommel des Wäschetrockners zwischen Eintritt in die Trommel und Austritt aus der Trommel und/oder die Zeitdauer bis zum Erreichen eines Trockenziels verwendet werden.

Hierzu hat die drehbar Trommel während der Knitterschutzphase Drehbewegungszeitabschnitte und Stillstandszeitabschnitte. Während der Drehbewegungszeitabschnitte der Trommel kann die Trommel in eine Drehrichtung gedreht werden und/oder reversierend in unterschiedliche Drehrichtungen gedreht werden. Die Dauer einer Knittersdutzphase beträgt bevorzugt ein bis fünf Stunden.

In einer bevorzugten Ausführung ist die Dauer der Knitterschutzphase in vier Zeitabschnitte unterteilt, wobei in einem ersten Zeitabschnitt die Bewegungsanteile zwischen 20% und 90% und in einem zweiten Zeitabschnitt die Bewegungsanteile zwischen 10% und 70% liegen und in einem dritten Bewegungsabschnitt die Bewegungsanteile zwischen 1% und 60% liegen und in einem vierten Zeitabschnitt die Bewegungsanteile zwischen 1% und 30% liegen. Insbesondere kann in einem ersten Zeitabschnitt die Trommelbewegung für 104 s ausgeschaltet und für 16 s eingeschaltet sein, und in einem zweiten Zeitabschnitt die Trommelbewegung für 284 s ausgeschaltet und für 16 s eingeschaltet sein und in einem dritten Zeitabschnitt die Trommelbewegung für 584 s ausgeschaltet und für 16 s eingeschaltet sein und einem vierten Zeitabschnitt die Trommelbewegung für 584 s ausgeschaltet und für 16 s eingeschaltet sein.

Bei einem Verfahren zum Trocknen von Wäsche in einer Vorrichtung mit einer drehbaren Trommel (2) zum Bewegen der Wäsche ist im Anschluss an ein Trocknungsprogramm eine Knittersdntzphase vorgesehen, bei der die Wäsche zeitweise bewegt und zeitweise nicht bewegt wird. Diese Knitterschutzphase dient dazu, das Fixieren von Knittern in der Wäsche durch regelmäßiges Auflockern der Wäsche zu vermeiden. Um Energie einzusparen und um die Wäsche und auch die Vorrichtung zu schonen wird die Wäsche im Verlauf der Knitterschutzphase minimal bewegt, sodass eine Knitterbildung gerade vermieden wird.

## Patentansprüche

1. Verfahren zum Trocknen von Wäsche in einer Vorrichtung mit einer drehbaren Trommel (2) zum Bewegen der Wäsche, mit einer sich an ein Trocknungsprogramm anschließenden Knitterschutzphase, bei der die Wäsche zeitweise bewegt und zeitweise nicht bewegt wird, **dadurch gekennzeichnet, dass** im Verlauf der Knitterschutzphase die Bewegung der Wäsche mit fortschreitender Zeit abnimmt.

2. Verfahren zum Trocknen von Wäsche in einer Vorrichtung mit einer drehbaren Trommel (2) zum Bewegen der Wäsche, mit einer sich an ein Trocknungsprogramm anschließenden Knitterschutzphase, bei der die Wäsche zeitweise bewegt und zeitweise nicht bewegt wird, **dadurch gekennzeichnet**, die Bewegung der Wäsche während der Knitterschutzphase mit Abnehmen der Temperatur der Wäsche und/oder Abnehmen der Restfeuchte der Wäsche abnimmt.

3. Verfahren zum Trocknen von Wäsche in einer Vorrichtung mit einer drehbaren Trommel (2) zum Bewegen der Wäsche, mit einer sich an ein Trocknungsprogramm anschließenden Knitterschutzphase, bei der die Wäsche zeitweise bewegt und zeitweise nicht bewegt wird, **dadurch gekennzeichnet, dass** die Bewegung der Wäsche während der Knitterschutzphase abhängig vom vorgewählten Trocknungsprogramm und/oder vom vorgewählten Trocknungsgrad und/oder der vorgewählten Wäscheart erfolgt.

4. Verfahren zum Trocknen von Wäsche in einer Vorrichtung mit einer drehbaren Trommel (2) zum Bewegen der Wäsche, mit einer sich an ein Trocknungsprogramm anschließenden Knitterschutzphase, bei der die Wäsche zeitweise bewegt und zeitweise nicht bewegt wird, **dadurch gekennzeichnet, dass** die Bewegung der Wäsche während der Knitterschutzphase abhängig von der durch einen Benutzer voreingestellten Wäschemenge und/oder durch die Vorrichtung ermittelten Wäschemenge erfolgt.

5. Verfahren nach einem der Ansprüche 1 bis 4, **dadurch gekennzeichnet, dass** die Wäsche lediglich soviel bewegt wird, dass Knitterbildung vermieden wird.

6. Verfahren nach einem der Ansprüche 1 bis 5, **dadurch gekennzeichnet, dass** die Bewegung der Wäsche während der Knitterschutzphase in Abhängigkeit von Messgrößen und Parametern erfolgt, die in vorausgehenden Phasen eines Trocknungsprogramms und/oder während der Knitterschutzphase erfasst werden.

7. Verfahren nach Anspruch 6, **dadurch gekennzeichnet, dass** ein Trocknungsprogramm zu Beginn eine Aufheizphase umfasst und/oder dass ein Trocknungsprogramm zum Schluss eine Abkühlphase umfasst.

8. Verfahren nach Anspruch 6 oder 7, **dadurch gekennzeichnet, dass** als Messgrößen und Parameter die Wäschemenge, die Aufheizdauer, die Wäschefeuchtigkeit, der Wäschefeuchtigkeitsverlauf, der Wäscheleitwert, der Verlauf des Wäscheleitwerts, der Feuchtigkeitsgehalt, der Feuchtigkeitsverlauf, die Temperatur der Wäsche, der Temperaturverlauf der Wäsche, die Temperatur der Trocknungsluft, der Temperaturverlauf der Trocknungsluft in der Trommel (2) des Wäschetrockners, der Vergleich von Feuchtigkeitsgehalt, Feuchtigkeitsverlauf, Temperatur der Trocknungsluft oder Temperaturverlauf der Trocknungsluft in der Trommel (2) des Wäschetrockners zwischen Eintritt in die Trommel (2) und Austritt aus der Trommel (2), oder die Zeitdauer bis zum Erreichen eines Trocknungsziels verwendbar sind.

9. Verfahren nach einem der Ansprüche 1 bis 8, **dadurch gekennzeichnet, dass** die drehbare Trommel (2) in der Knitterschutzphase Drehbewegungszeitabschnitte und Stillstandszeitabschnitte hat.

10. Verfahren nach Anspruch 9, **dadurch gekennzeichnet, dass** während der Drehbewegungszeitabschnitte die Trommel (2) in eine Drehrichtung dreht und/oder reversierend in unterschiedliche Drehrichtungen dreht.

11. Verfahren nach einem der Ansprüche 1 bis 10, **dadurch gekennzeichnet, dass** die Dauer einer Knitterschutzphase eins bis fünf Stunden betragen kann.

12. Verfahren nach Anspruch 11, **dadurch gekennzeichnet, dass** die Dauer der Knitterschutzphase in bevorzugt vier Zeitabschnitte unterteilbar ist, und dass in einem ersten Zeitabschnitt die Bewegungsanteile zwischen 20% und 90% liegen, und dass in einem zweiten Zeitabschnitt die Bewegungsanteile zwischen 10% und 70% liegen, und dass in einem dritten Zeitabschnitt die Bewegungsanteile zwischen 1 % und 60% liegen, und dass in einem vierten Zeitabschnitt die Bewegungsanteile zwischen 1 und 30% liegen.

13. Vorrichtung zum Trocknen von Wäsche mit einer drehbaren Trommel (2) zum Bewegen der Wäsche und einer Steuerungseinrichtung (11) die in der Lage ist, das Verfahren nach einem der Ansprüche 1 bis 12 durchzuführen.

14. Vorrichtung nach Anspruch 13, **dadurch gekennzeichnet, dass** die Steuerungseinrichtung (11) eine Eingabeeinrichtung (12) und ein Zeitglied (13) hat, und dass Sensoreinrichtungen (14, 15, 16) zum Erfassen von Messgrößen und Parametern vorgesehen sind, die in der Steuerungseinrichtung (12) verarbeitbar sind.

15. Vorrichtung nach Anspruch 13 oder 14, **dadurch gekennzeichnet, dass** eine Heizeinrichtung (6) zum Heizen der Trocknungsluft, ein Motor (9) zum Antreiben der Trommel (2), ein Gebläse (8) zum Fördern der Trocknungsluft vorgesehen ist.

## Claims

1. Method of drying laundry in a device with a rotatable drum (2) for moving the laundry, with an anti-crease phase which follows a drying program and in which the laundry is periodically moved and periodically not moved, **characterised in that** in the course of the anti-crease phase the movement of the laundry decreases with progressing time.

2. Method of drying laundry in a device with a rotatable drum (2) for moving the laundry, with an anti-crease phase which follows a drying program and in which the laundry is periodically moved and periodically not moved, **characterised in that** the movement of the laundry during the anti-crease phase decreases with decrease in the temperature of the laundry and/or decrease in the residual moisture of the laundry.

3. Method of drying laundry in a device with a rotatable drum (2) for moving the laundry, with an anti-crease phase which follows a drying program and in which the laundry is periodically moved and periodically not moved, **characterised in that** the movement of the laundry during the anti-crease phase is carried out in dependence on the preselected drying program and/or on the preselected degree of drying and/or on the preselected type of laundry.

4. Method of drying laundry in a device with a rotatable drum (2) for moving the laundry, with an anti-crease phase which follows a drying program and in which the laundry is periodically moved and periodically not moved, **characterised in that** the movement of the laundry during the anti-crease phase is carried out in dependence on the laundry amount preset by a user and/or the laundry amount determined by the device.

5. Method according to any one of claims 1 to 4, **characterised in that** the laundry is moved only to the extent that formation of creases is avoided.

6. Method according to any one of claims 1 to 5, **characterised in that** the movement of the laundry during the anti-crease phase is carried out in dependence on measurement magnitudes and parameters which are detected in preceding phases of a drying program and/or during the anti-crease phase.

7. Method according to claim 6, **characterised in that** a drying program comprises a heating-up phase at the beginning and/or that a drying program comprises a cooling-down phase at the conclusion.

8. Method according to claim 6 or 7, **characterised in that** the laundry amount, the heating-up duration, the laundry moisture, the laundry moisture plot, the laundry electrical conductance, the plot of the laundry electrical conductance, the moisture content, the moisture plot, the temperature of the laundry, the temperature plot of the laundry, the temperature of the drying air, the temperature plot of the drying air in the drum (2) of the laundry drier, the comparison of moisture content, moisture plot, temperature of the drying air or temperature plot of the drying air in the drum (2) of the laundry drier between entry into the drum (2) and exit from the drum (2) or the time period until attainment of a drying target are usable as measurement magnitudes and parameters.

9. Method according to any one of claims 1 to 8, **characterised in that** the rotatable drum (2) has rotational movement time segments and standstill time segments in the anti-crease phase.

10. Method according to claim 9, **characterised in that** during the rotational movement time segments the drum (2) rotates in one rotational direction and/or rotates in the reversing manner in different rotational directions.

11. Method according to any one of claims 1 to 10, **characterised in that** the duration of an anti-crease phase is one to five hours.

12. Method according to claim 11, **characterised in that** the duration of the anti-crease phase is subdivisible into, for preference, four time segments and that in a first time segment the movement parts lie between 20% and 90%, that in a second time segment the movement parts lie between 10% and 70%, that in a third time segment the movement parts lie between 1% and 60% and that in a fourth time segment the movements lie between 1 and 30%.

13. Device for drying laundry with a rotatable drum (2) for movement of the laundry and a control device (11) which is in a position of performing the method according to any one of claims 1 to 12.

14. Device according to claim 13, **characterised in that** the control device (11) has an input device (12) and a time element (13), and that sensor devices (14, 15, 16) are provided for detection of measurement magnitudes and parameters, which can be processed in the control device (12).

15. Device according to claim 13 or 14, **characterised in that** a heating device (6) for heating the drying air, a motor (9) for driving the drum (2) and a fan (8) for conveying the drying air are provided.

## Revendications

1. Procédé pour sécher du linge dans un dispositif comprenant un tambour rotatif (2) destiné à mouvoir le linge, comprenant une phase anti-froissement succédant à un programme de séchage, dans laquelle phase anti-froissement le linge est mû par moments et n'est pas mû par moments, **caractérisé en ce qu'**au cours de la phase anti-froissement, le mouvement du linge diminue au fur et à mesure que le temps augmente.

2. Procédé pour sécher du linge dans un dispositif comprenant un tambour rotatif (2) destiné à mouvoir le linge, comprenant une phase anti-froissement succédant à un programme de séchage, dans laquelle phase anti-froissement le linge est mû par moments et n'est pas mû par moments, **caractérisé en ce qu'**au cours de la phase anti-froissement, le mouvement du linge diminue au fur et à mesure que la température du linge diminue et/ou que l'humidité résiduelle du linge diminue.

3. Procédé pour sécher du linge dans un dispositif comprenant un tambour rotatif (2) destiné à mouvoir le linge, comprenant une phase anti-froissement succédant à un programme de séchage, dans laquelle phase anti-froissement le linge est mû par moments et n'est pas mû par moments, **caractérisé en ce qu'**au cours de la phase anti-froissement, le mouvement du linge est réalisé en fonction du programme de séchage présélectionné et/ou du degré de séchage présélectionné et/ou du type de linge présélectionné.

4. Procédé pour sécher du linge dans un dispositif comprenant un tambour rotatif (2) destiné à mouvoir le linge, comprenant une phase anti-froissement succédant à un programme de séchage, dans laquelle phase anti-froissement le linge est mû par moments et n'est pas mû par moments, **caractérisé en ce qu'**au cours de la phase anti-froissement, le mouvement du linge est réalisé en fonction de la quantité de linge préréglée par un utilisateur et/ou de la quantité de linge détectée par le dispositif.

5. Procédé selon l'une quelconque des revendications 1 à 4, **caractérisé en ce que** le linge est seulement mû de manière à ce que la formation de froissements soit évitée.

6. Procédé selon l'une quelconque des revendications 1 à 5, **caractérisé en ce que** le mouvement du linge pendant la phase anti-froissement est réalisé en fonction de grandeurs de mesure et de paramètres qui sont enregistrés dans des phases précédentes d'un programme de séchage et/ou pendant la phase anti-froissement.

7. Procédé selon la revendication 6, **caractérisé en ce qu'**un programme de séchage comprend au début une phase de chauffage et/ou **en ce qu'**un programme de séchage comprend à la fin une phase de refroidissement.

8. Procédé selon la revendication 6 ou 7, **caractérisé en ce que** la quantité de linge, la durée de chauffage, l'humidité du linge, l'allure de l'humidité du linge, la conductance du linge, l'allure de la conductance du linge, la teneur en humidité, l'allure de l'humidité, la température du linge, l'allure de température du linge, la température de l'air de séchage, l'allure de la température de l'air de séchage dans le tambour (2) du sèche-linge, la comparaison de la teneur en humidité, de l'allure de l'humidité, de la température de l'air de séchage ou de l'allure de la température de l'air de séchage dans le tambour (2) du sèche-linge entre l'entrée dans le tambour (2) et la sortie hors du tambour (2) ou la durée jusqu'à l'obtention d'un objectif de séchage peuvent être utilisées en tant que grandeurs de mesure et paramètres.

9. Procédé selon l'une quelconque des revendications 1 à 8, **caractérisé en ce que** le tambour rotatif (2), pendant la phase anti-froissement, a des intervalles de temps à mouvements rotatifs et des intervalles de temps d'immobilisation.

10. Procédé selon la revendication 9, **caractérisé en ce que** pendant les intervalles de temps de mouvements rotatifs, le tambour (2) tourne dans un sens de rotation et/ou tourne dans différents sens de rotation par inversion du sens.

11. Procédé selon l'une quelconque des revendications 1 à 10, **caractérisé en ce que** la durée d'une phase anti-froissement peut être de une à cinq heures.

12. Procédé selon la revendication 11, **caractérisé en ce que** la durée de la phase anti-froissement est divisible de préférence en quatre intervalles de temps, et **en ce que** dans un premier intervalle de temps, les fractions de mouvement se situent entre 20% et 90%, et **en ce que** dans un deuxième intervalle de temps, les fractions de mouvement se situent entre 10% et 70%, et **en ce que** dans un troisième intervalle de temps, les fractions de mouvement se situent entre 1% et 60%, et **en ce que** dans un quatrième intervalle de temps, les fractions de mouvement se situent entre 1 et 30%.

13. Dispositif pour sécher du linge, comprenant un tambour rotatif (2) destiné à mouvoir le linge et un dispositif de commande (11) qui est en mesure de réaliser le procédé selon l'une quelconque des revendications 1 à 12.

14. Dispositif selon la revendication 13, **caractérisé en ce que** le dispositif de commande (11) possède un dispositif de saisie (12) et un membre de temps (13), et **en ce que** des dispositifs de capteurs (14, 15, 16) sont prévus pour capter des grandeurs de mesure et des paramètres, qui sont traitables dans le dispositif de commande (12).

15. Dispositif selon la revendication 13 ou 14, **caractérisé en ce qu'**un dispositif de chauffage (6) est prévu pour chauffer l'air de séchage, **en ce qu'**un moteur (9) est prévu pour entraîner le tambour (2), **en ce qu'**un ventilateur (8) est prévu pour transporter l'air de séchage.
